# EUROPÄISCHE PATENTSCHRIFT

(11) **EP 0 101 946 B1**
(45) Veröffentlichungstag und Bekanntmachung des Hinweises auf die Patenterteilung: **26.08.1987**
(21) Anmeldenummer: 83107442.2
(22) Anmeldetag: 28.07.1983
(51) Int. Cl.: D03D 49/44

(54) **Schusseintragvorrichtung für Flachwebmaschinen mit einem Greiferschützen**
Weft insertion mechanism for a gripper shuttle loom
Dispositif d'insertion de trame pour un métier à tisser à plat au moyen d'une navette à pince

(30) Priorität: 28.07.1982 DE 3228217
(43) Veröffentlichungstag der Anmeldung: 07.03.1984
(73) Patentinhaber: Hermann Wangner GmbH & Co. KG, D-72760 Reutlingen (DE)
(72) Erfinder: Schlecht, Ludwig, D-7401 Walddorfhäslach (DE); Defranceski, Peter, D-7410 Reutlingen (DE)
(74) Vertreter: Abitz, Walter, Dr.-Ing.

## Beschreibung

Die Erfindung betrifft eine Schusseintragvorrichtung für Flachwebmaschinen mit einem Schützen nach dem Oberbegriff des Patentanspruch 1.

Bei einer Schusseintragvorrichtung nach dem Oberbegriff des Patentanspruchs 1, wie sie aus der DE-PS 908 240 bekannt ist, handelt es sich bei dem Schützen um einen solchen mit Schussfadenspule, so dass er zwangsläufig eine grosse Masse besitzt und damit zu seiner Beschleunigung hohe Kräfte erforderlich sind, die wiederum nur durch schwere Magnete erzeugt werden können. An den Enden der Bewegungsbahn wird der Schützen ferner in Schützenkästen eingeführt und damit der Einwirkung der magnetischen Mittel entzogen. Zur besseren Beschleunigung des Schützen aus dem Schützenkasten können zusätzlich mechanische Mittel vorgesehen sein. Durch das hohe Gewicht des Schützen und der magnetischen Mittel ist die Anzahl der Schusseintragungen pro Minute begrenzt.

Es sind auch Schusseintragvorrichtungen bekannt, bei denen der Schützen nur durch einen unterhalb des Webfaches geführten Schlitten mittels magnetischer Kräfte geschleppt wird (DE-PS 211916 und DE-OSen 1785147, 2211491 und 2311 780). Nachteilig ist hierbei, dass der Schützen nicht nur mit seinem eigenen Gewicht, sondern zusätzlich noch mit der durch die magnetischen Mittel erzeugten Kraft auf die unter ihm liegenden Kettdrähte drückt, wodurch diese beschädigt werden können und ausserdem auch am Schützen ein hoher Verschleiss auftritt.

Aus der GB-A-2 020 706 ist es schliesslich noch bekannt, den Schützen durch einen Linearmotor durch das Webfach zu ziehen, wobei zur Vermeidung eines übermässig hohen Anpressdruckes der Stator zweigeteilt ist und sich der Schützen zwischen beiden Teilen bewegt. Mit einem derartigen Linearmotor lässt sich jedoch nicht eine ausreichend hohe Beschleunigung erzielen, die zu einer gegenüber mechanischen Schlageinrichtungen erhöhten Schlagzahl führt.

Aus der CH-A-615 708 ist eine Schusseintragvorrichtung bekannt, bei der ein Greiferschützen von einem unterhalb des Webfachs geführten Schlitten mittels Dauermagneten geschleppt wird. Der Schlitten führt den Greiferschützen dabei auf einer geschlossenen Bahn, so dass sich der Greiferschützen mit praktisch konstanter Geschwindigkeit bewegt und seine Massenträgheit damit von untergeordneter Bedeutung für die Schlagzahl ist. Die Erhöhung der Schlagzahl bei der bekannten Schusseintragvorrichtung wird demzufolge auf den Wegfall der mechanischen Schlagvorrichtung zurückgeführt. Ein hin- und herbewegter Greiferschützen wird dabei als nachteilig angesehen, da an den Umkehrpunkten Stillstand eintrete und sich dadurch unvermeidliche Verzögerungen ergeben.

Aus der DE-B-1 281 966 ist schliesslich noch eine Vorrichtung zum Führen eines Greiferschützen durch ein Webfach bekannt, bei der längs der Schützenbahn magnetisch wirksame Führungsmittel angeordnet sind, die ein statisches Magnetfeld bilden, das eine quer zur Bewegungsrichtung zeigende Anziehungskraft ausüben. Die magnetischen Führungsmittel dienen dabei ausschliesslich der vertikalen und horizontalen Führung des Greiferschützen, während mechanische Schusseintragvorrichtungen den Greiferschützen durch das Webfach schiessen. In dieser Druckschrift wird darauf hingewiesen, dass Greiferschützen eine 10- bis 20mal geringere Masse als Webschützen mit Schussgarnspulen besitzen und daher mit ihnen grössere Schussgeschwindigkeiten und raschere Schussfolgen erzielbar sind. Ein bestimmtes Mindestgewicht kann jedoch bei Greiferschützen, die mittels mechanischer Schlagvorrichtungen eingeschossen werden, nicht unterschritten werden, da der Greiferschützen eine bestimmte Bewegungsenergie benötigt, um den Schussfaden durch das Webfach zu ziehen. Das Mindestgewicht des Greiferschützen hängt daher bei der bekannten Vorrichtung zum Führen von Webschützen unter anderem vom Gewicht des Schussfadens und der Länge des Webfachs ab.

Der Erfindung liegt die Aufgabe zugrunde, die aus der DE-C-908 240 bekannte Schusseintragvorrichtung so zu verbessern, dass eine höhere Schlagzahl erreichbar ist.

Diese Aufgabe wird durch die kennzeichnenden Merkmale des Patentanspruchs 1 gelöst.

Bei den magnetischen Mitteln handelt es sich um hochremanente Dauermagnete, wobei die in dem Greiferschützen eingebauten Magnete und die Magnete der Schlitten gleiche Orientierung besitzen, so dass sich jeweils ungleichnamige Pole gegenüberliegen und der Schützen von jedem der Schlitten angezogen wird. Sowohl im Greiferschützen als auch in den Schlitten sind vorzugsweise mehrere abwechselnd entgegengesetzt ausgerichtete Magnete vorgesehen. Vorzugsweise enthalten der Schützen und die Schlitten drei Permanentmagnete, die abwechselnd entgegengesetzt ausgerichtet sind und den Greiferschützen nicht nur durch das Webfach schleppen, sondern zugleich noch in seiner Orientierung stabilisieren. Ein besonders geeigneter Werkstoff für die Permanentmagnete ist Samarium-Cobalt. Zwischen dem Greiferschützen und den Schlitten besteht ein möglichst kleiner Luftspalt von etwa 0,7 bis 1 mm. Der Luftspalt soll die Ausbildung eines Luftkissens unterhalb des Greiferschützens ermöglichen, so dass dieser mit den unteren Kettdrähten möglichst wenig in Berührung kommt.

Der Antrieb der Schlitten erfolgt vorzugsweise über Zahnriemen, da diese in Verbindung mit einem Schrittmotor, einem drehzahlgeregelten Drehstrommotor oder einem Scheibenläufermo-, tor eine genaue Positionierung der Schlitten und damit des Greiferschützen an der Schussübergabestelle ermöglichen. Zahnriemen werden wegen ihrer geringen Längung bevorzugt, es können jedoch auch Ketten oder Seile verwendet werden.

Von Bedeutung für die erreichbare Schlagzahl ist insbesondere ein möglichst geringes Gewicht der bewegten Massen, vor allem der Schlitten und des Greiferschützen. Während man bei mechanischen Schlagvorrichtungen sehr schwere Schützen verwendet, damit diese eine ausreichende Bewegungsenergie zum Durchziehen des Schusses besitzen und üblicherweise eine Masse von 4kg aufweisen, besitzt der Greiferschützen der erfindungsgemässen Schusseintragvorrichtung vorzugsweise eine Masse von weniger als 500 gr, und insbesondere eine solche von weniger als 200 gr.

Gegenüber mechanischen Schusseintragvorrichtungen besitzt die erfindungsgemässe Schusseintragvorrichtung den Vorteil, dass keine Schlageinrichtung mit Schlagwelle, Unterschläger, Oberschläger und Picker, keine Schützenkästen und kein Fanghebel vorhanden sind, dass sich die Weblade um ca. 1 m verkürzt und dass der Schützen sehr flach gebaut sein kann, so dass sich die Fachhöhe verringert. Hierdurch ergeben sich wiederum kleinere Kettfadenspannungsunterschiede beim Fachwechsel und ein kleinerer Schafthub von 50 bis 70 mm und dadurch die Möglichkeit eines schnelleren Fachwechsels. Die kleinere Fachhöhe bedeutet auch einen kleineren Fachöffnungswinkei, wodurch eine grössere Anzahl von Schaftrahmen vorgesehen werden können.

Die Steuerung des Schusseintrags ist wie folgt:

Wenn die Weblade bei ihrer Bewegung in Richtung zum Geschirr fast den Umkehrpunkt erreicht hat, wird bei einer damit verbundenen bestimmten Kurbelwellenstellung ein Steuerimpuls berührungslos ausgelöst. Dieser Steuerimpuls betätigt eine vorprogrammierte Steuerschaltung, die dem nachgeschalteten Schrittmotor Anzahl der Umdrehungen, einzuhaltende Beschleunigung, Enddrehzahl pro Zeiteinheit, sowie Verzögerung beim Abbremsen aufgibt. Wenn der Webschützen die Endposition erreicht hat und damit der Motor (Schrittmotor, Drehstrommotor bzw. Scheibenläufermotor) in den erregten Ruhezustand gekommen ist, erfährt der Motor ein grosses Haltemoment (ca. so gross wie das max. Drehmoment) und tritt dadurch Selbsthemmung des Motors ein, also örtliche Fixierung des Webschützen in seiner momentanen Endposition. Wenn die Weblade bei ihrer Bewegung in Richtung Geschirr wieder fast den Umkehrpunkt erreicht hat, wird wieder ein Steuerimpuls berührungslos ausgelöst, der eine Betätigung des Motors - dieses Mal in entgegengesetztem Drehsinn - auslöst. Damit ist das Einbringen des nächsten Schussfadens veranlasst. Vorzugsweise wird der Schützen linear beschleunigt und linear verzögert. Die Beschleunigung und Verzögerung muss jedoch nicht linear sein. Das einwandfreie Einfahren des Webschützen in die jeweilige Endposition wird zusätzlich durch berührungslose Schalter überwacht. Wenn der Schützen infolge einer Störung nicht in seine Endposition einfährt, stellt sich die Maschine ab.

Die auf den Schuss ausgeübte Spannung kann somit während des gesamten Schusseintrages überwacht werden, wobei durch das geringere Gewicht des Schützen und die in gewissem Rahmen flexible Kopplung zwischen den Schlitten und dem Greiferschützen die Belastungsspitzen des Schusses ohnehin bereits gedämpft werden. Die magnetischen Kräfte können so gewählt werden, dass der Greiferschützen das Magnetfeld zwischen den Schlitten verlässt, und zurückbleibt, wenn die auf den Schuss ausgeübte Zugkraft zu hoch wird. Selbstverständlich tritt an dem Webblatt kein Verschleiss durch den Schützen auf, da dieser nicht mehr am Webblatt entlanggeleitet, also keinen Abrieb mehr verursacht. Durch die geringere Fachhöhe kann auch das Webblatt niedriger und damit stabiler gebaut sein. Auch ist die erfindungsgemässe Schusseintragvorrichtung wesentlich leiser als eine Schlageinrichtung. Wegen des kleineren Greiferschützen ergeben sich ausserdem kürzere Schussenden und damit eine Einsparung an Schussmaterial.

Ein Ausführungsbeispiel der Erfindung werden nachfolgend anhand der Zeichnung näher erläutert. Es zeigen:
Fig. 1 die Schusseintragvorrichtung im Schnitt quer zu den Kettdrähten;
Fig. 2 die Schusseintragvorrichtung im Schnitt längs der Kettdrähte und
Fig. 3 in Draufsicht den Greiferschützen in seiner einen Endposition.

Der Greiferschützen 1 bewegt sich in dem von den Kettfäden 2 gebildeten Webfach. Die Weblade 3 und ihr Antrieb sind von üblicher Bauart und werden daher hier nicht näher beschrieben.

Bewegt wird der Greiferschützen 1 durch magnetische Kräfte, die von einem über dem Webfach und einem unter dem Webfach angeordneten Schlitten 4, 5 ausgehen, die wiederum über Zahnriemen 6, 7, die am vorderen und hinteren Ende der Schlitten 4, 5 festgeklemmt sind, und über ein Zahnrad 8 von einem Schrittmotor 9 angetrieben werden.

Der Greiferschützen weist drei Dauermagnete 10a, b, c von 20 bis 24 mm Durchmesser auf, die abwechselnd entgegengesetzte magnetische Orientierung besitzen. Der obere und der untere Schlitten 4, 5 enthalten ebenfalls jeweils 3 Dauermagnete 11a, b, c von 20 bis 24 mm Durchmesser, die fluchtend mit den Dauermagneten 10a, b, c des Greiferschützen 1 angeordnet sind, wobei die fluchtenden Dauermagnete jeweils gleiche Orientierung aufweisen, so dass sich immer ungleichnamige Magnetpole gegenüberliegen. Die Dauermagnete 11a, b, c der Schlitten weisen damit ebenfalls abwechselnd entgegengesetzte Orientierung auf.

Die Schlitten 4, 5 gleiten in Schienen 12, 13. Die Schiene 12 für den unteren Schlitten 5 ist dabei in die Oberseite der Weblade 3 eingelassen. Sie weist ein nach oben offenes C-Profil auf, wie es in Figur 2 erkennbar ist, damit der untere Schlitten 5 nicht nur seitlich, sondern auch in vertikaler Richtung zwangsgeführt ist. Der obere Schlitten 4 ist in einer entsprechenden Schiene 13 mit nach unten offenem C-Profil geführt, wobei die obere Halterung des Webeblattes 19 zugleich als Stütze für die obere Schiene 13 dient. Da der Greiferschützen 1 nur etwa 1/10 des Gewichtes aufweist das ein Greiferschützen bei einer mechanischen Schusseintragvorrichtung aufweist, nämlich weniger als 500 gr, kann er von sehr flacher Bauart sein, wodurch sich ein geringer Fachöffnungswinkel und damit eine niedrige Bauhöhe des Webeblattes 19 ergibt. Das Webeblatt 19 wird dadurch stabiler und kann als Stütze und Halterung für die obere Schiene 13 verwendet werden. Die Schienen 12 und 13 sind zur Verringerung der Reibung aus Polyäthylen und die Laufflächen der Schlitten 4, 5 aus Polyäthylen hergestellt. Die Schienen 12, 13 sind in einem solchen Abstand angeordnet, dass jeweils zwischen dem unteren Schlitten 5 und dem oberen Schlitten 4 einerseits und dem Greiferschützen 1 andererseits ein Luftspalt 20 besteht, der etwa 0,1 bis 0,2 mm grösser ist als der Durchmesser der Kettdrähte 2. Dadurch bildet sich bei der Bewegung des Greiferschützen 1 zwischen diesem und den beiden Schlitten 4, 5 ein Luftkissen, das eine Berührung des Greiferschützen 1 mit den Kettfäden 2 weitgehend verhindert. Zusätzlich besitzt der Greiferschützen 1 noch Rollen 15, die bei niedrigen Geschwindigkeiten, wenn sich noch kein ausreichendes Luftkissen ausbilden kann, die Reibung vermindern.

Die beiden Schlitten 4, 5 werden über Zahnriemen 6, 7 synchron bewegt. Die Zahnriemen 6, 7 laufen über seitlich an der Weblade 3 angeordnete Zahnräder 8. Während das Zahnrad 8 auf der einen Seite leer läuft, wird das Zahnrad 8 auf der anderen Seite von einem Schrittmotor 9 angetrieben. Der Schrittmotor 9 wird in an sich bekannter Weise durch einen Mikroprozessor gesteuert. Bei einem Gewicht von 250 gr des Greiferschützen 1 genügt dabei ein Schrittmotor mit einer Leistung von 250 Watt, um den Greiferschützen innerhalb einer Sekunde durch ein 10 Meter breites Webfach zu ziehen. Der Schrittmotor 9 ermöglicht eine gleichmässige Beschleunigung des Greiferschützen 1 und ein gleichmässiges Abbremsen. Zugleich ermöglicht er eine genaue Positionierung des Greiferschützen 1 an der Schussübergabestelle. Bei einer Stromversorgung des Schrittmotors 9 mit 10 000 Hz beträgt die Genauigkeit der Positionierung dabei weniger als 2 mm.

Der Greiferschnabel 14 des Greiferschützen 1 ist dabei von üblicher Bauart und wird in üblicher Weise durch einen Greiferumschaltzylinder 16 pneumatisch oder elektrisch betätigt, so dass er hier nicht näher beschrieben zu werden braucht. Bei der erfindungsgemässen Schusseintragvorrichtung ist ein Schützenkasten nicht erforderlich, da der Greiferschützen 1 auch in seinen beiden Endstellungen, d. h. bei der Schussfadenübergabe von den Schlitten 4, 5 gehalten wird. Der Schussfaden wird von einem oder mehreren Schussfadenzubringern 17 bereitgehalten, die ein- und ausfahrbar sind und auf beiden Seiten der Webmaschine angeordnet sind. Bei der in der Zeichnung dargestellten Ausführungsform wird der Greiferschnabel 14 durch Permanentmagneten in seiner offenen und geschlossenen Stellung gehalten. Ein berührungsloser Schalter 22 überwacht auf beiden Seiten der Webmaschine, ob der Greiferschützen 1 die Endposition erreicht hat, in der die Fadenübergabe erfolgt.

Die erfindungsgemässe Schusseintragvorrichtung bringt deshalb bei Webmaschinen über 5 m Webbreite besondere Vorteile, weil bei solchen breiten Webmaschinen der Zeitanteil für Beschleunigen und Verzögern des Greiferschützen prozentual im Vergleich zum Zeitanteil der Dauerdurchlaufgeschwindigkeit des Greiferschützens durch das Webfach geringer ist als bei schmalen Webmaschinen. Je breiter die Webmaschine ist, desto höher wird die mögliche Tourensteigerung einer Webmaschine gegenüber den herkömmlichen Schusseintragvorrichtungen.

## Patentansprüche

1. Schusseintragvorrichtung für Flachwebmaschinen mit einem Schützen, der von einem oberhalb und einem unterhalb des Webfachs geführten Schlitten (4, 5) durch magnetische Mittel geschleppt wird, wobei die Schlitten für eine hin- und hergehende Bewegung über ein Seil, einen Riemen oder dergleichen mit einer Antriebseinrichtung verbunden sind, dadurch gekennzeichnet,
dass der Schützen ein Greiferschützen (1) mit einem Gewicht von höchstens 500 g ist,
dass die magnetischen Mittel im Greiferschützen (1) und in den Schlitten (4, 5) angeordnete Dauermagnete sind und
dass die Antriebseinrichtung ein Schrittmotor (9), ein drehzahlgeregelter Drehstrommotor oder ein Scheibenläufermotor ist, wobei die Positionierung der Schlitten (4, 5) und damit des Greiferschützen (1) an den Schussübergabestellen durch das Haltemoment des Motors erfolgt.

2. Schusseintragvorrichtung nach Anspruch 1, dadurch gekennzeichnet, dass zwischen dem Greiferschützen (1) und den unterhalb und oberhalb des Webfachs geführten Schlitten (4, 5) ein Luftspalt von 0,7 bis 1 mm vorgesehen ist.

3. Schusseintragvorrichtung nach Anspruch 1 oder 2, dadurch gekennzeichnet, dass die Schlitten (4, 5) über Zahnriemen (6, 7) von dem Schrittmotor, Drehstrommotor bzw. Scheibenläufermotor angetrieben werden.

4. Schusseintragvorrichtung nach einem der Ansprüche 1 bis 3, dadurch gekennzeichnet, dass die beweglichen Teile der Schusseintragvorrichtung in Leichtbauweise ausgeführt sind, wobei der Greiferschützen (1) ein Gewicht von weniger als 250 gr aufweist.

## Claims

1. A weft insertion mechanism for flat weaving power looms equipped with a shuttle dragged by carriages (4, 5) which are guided above and below the shed, respectively, by magnetic means, the carriages being connected to a drive means via a cable, a belt or the like for a reciprocating movement, characterised in that
the shuttle is a gripper shuttle (1), having a weight of at most 500 g,
that the magnetic means are permanent magnets arranged in the gripper shuttle (1) and in the carriages (4, 5), and
that the drive means is a stepping motor (9), a speed-controlled three-phase current motor, or a disk rotor motor, the positioning of the carriages (4, 5) and thus of the gripper shuttle (1) being effected by the holding force of the motor.

2. Weft insertion mechanism according to claim 1 characterised in that there is an air gap of 0.7 to 1 mm width between the gripper shuttle (1) and the carriages (4, 5) guided below and above the shed.

3. Weft insertion mechanism according to claim 1 or 2 characterised in that the carriages (4, 5) are driven by means of a toothed belt by the stepping motor, three-phase current motor, or disk rotor motor.

4. Weft insertion mechanism according to any one of claims 1 to 3 characterised in that the movable parts of the weft insertion mechanism are of light-weight construction, and the gripper shuttle (1) has a weight of less than 250 g.

## Revendications

1. Dispositif d'insertion de trame pour métiers à tisser rectilignes, avec une navette déplacée sous l'effet de moyens magnétiques par des glissières (4, 5), l'une étant guidée au-dessus et l'autre au-dessous de la foule, les glissières étant, pour assurer un déplacement dans un sens et dans l'autre, reliées à un dispositif d'entraînement par l'intermédiaire d'un câble, d'une courroie ou assimilé, caractérisé en ce que
la navette est une navette à pince (1), ayant un poids maximal de 500 g,
que les moyens magnétiques sont des aimants permanents disposés dans la navette à pince (1) et dans les glissières (4, 5), et
que le dispositif d'entraînement est un moteur pas à pas (9), un moteur triphasé à régime réglé ou un moteur à entrefer plat, le positionnement des glissières (4, 5) et donc de la navette à pince (1) ayant lieu aux points de transfert de trame par l'intermédiaire du moment de maintien du moteur.

2. Dispositif d'insertion de trame selon la revendication 1, caractérisé en ce qu'il est prévu entre la navette à pince (1) et les glissières (4, 5), guidées au-dessous et au-dessus de la foule, un espace d'air de 0,7 à 1 mm.

3. Dispositif d'insertion de trame selon la revendication 1 ou 2, caractérisé en ce que les glissières (4, 5) sont entraînées par l'intermédiaire de courroies crantées (6, 7) par le moteur pas à pas, le moteur à courant triphasé ou le moteur à entrefer plat.

4. Dispositif d'insertion de trame selon l'une des revendications 1 à 3, caractérisé en ce que les pièces mobiles du dispositif d'insertion de trame sont réalisées en construction légère, la navette à pince (1) ayant un poids inférieur à 250 g.
